# EUROPÄISCHE PATENTSCHRIFT

(11) **EP 1 572 529 B1**
(45) Veröffentlichungstag und Bekanntmachung des Hinweises auf die Patenterteilung: **24.05.2006**
(21) Anmeldenummer: 03785850.3
(22) Anmeldetag: 17.12.2003
(51) Int. Cl.: B63B 43/14, B63G 8/24

(54) **GASGENERATOR FÜR AUFTRIEBSSÄCKE VON WASSERFAHRZEUGEN**
GAS GENERATOR FOR BUOYANCY BAGS OF WATERCRAFT
GENERATEUR DE GAZ DESTINE A DES SACS DE POUSSEE VERTICALE DE BATEAUX

(30) Priorität: 21.12.2002 DE 10260510; 28.03.2003 DE 10314003
(43) Veröffentlichungstag der Anmeldung: 14.09.2005
(73) Patentinhaber: Diehl BGT Defence GmbH & Co.KG, 88662 Überlingen (DE)
(72) Erfinder: SCHLEICHER, Ulrich, 91217 Hersbruck (DE); ECKEL, Alfred, 90552 Röthenbach (DE)
(74) Vertreter: Diehl Patentabteilung
(86) Internationale Anmeldenummer: PCT/EP2003/014376
(87) Internationale Veröffentlichungsnummer: WO 2004/056650

(56) Entgegenhaltungen:
- EP-A- 0 736 450
- EP-A- 0 919 460
- EP-A- 1 147 984
- DE-A- 3 320 197
- DE-A- 3 414 646
- DE-C- 19 914 168
- US-A- 4 182 257

## Beschreibung

Die Erfindung bezieht sich auf einen Gasgenerator für Auftriebssäcke von Wasserfahrzeugen nach dem Oberbegriff des Anspruchs 1.

U-Boote benötigen eine Schwimmblase für den normalen Betrieb, aber auch für den Fall eines Unfalls. Das bisherige System nach der EP 0 736 450 B1 hat den Nachteil, dass zwar sehr viel Gas - ^{v}Gas >> ^{v}Tauchzelle - produziert wird, dass dieses Gas durch das Leck der Tauchzelle aber entweichen kann. Das Boot wird zwar gehoben, beginnt aber sehr schnell wieder zu sinken und zwar dann unwiderruflich bis zum Grund der See. Dieser Vorgang wird dadurch verstärkt, dass das Gas sehr heiß in die Tauchzelle einströmt und dort - infolge seiner schnellen Abkühlung - noch mal sein Volumen verkleinert. Weitere Nachteile sind, dass dieses Gas explosionsfähig ist und seine Ausgangsstoffe ein starkes Fischgift sind.

Aufgabe der Erfindung ist es, ein Rettungssystem vorzuschlagen, dass o. g. Nachteile nicht aufweist.

Die Erfindung löst diese Aufgabe entsprechend den kennzeichnenden Merkmalen des Anspruchs 1.

Vorteilhafte Weiterbildungen der Erfindung sind den Unteransprüchen zu entnehmen.

Das vorgeschlagene System besteht aus einer Vielzahl von Modulen, die ihrerseits im wesentlichen aus einem aufblasbaren Sack und einem Gasgenerator bestehen. Da der Gasgenerator nur so viel Gas produzieren muss - da das Gas vom Sack gehalten wird -, dass der Sack in der größten Tiefe voll aufgeblasen wird, kann der Gasgenerator deutlich kleiner ausfallen als der aus der EP 0 736 450 B1 Bekannte. Allerdings verlangt dieses System eine relativ lange Blaszeit des Gasgenerators und relativ kaltes Gas (Verletzung des Sacks, Verkleinerung der Oberfläche durch Abkühlung).

Weitere Vorteile sind:
- Die Gasproduktionsrate ist unabhängig vom Umgebungsdruck.
- Das Gas ist kalt, weshalb auch durch Abkühlung kein Auftriebsverlust eintritt. Im Falle der Anwendung bei einem U-Boot ist gewährleistet, dass das U-Boot wenigstens eine halbe Stunde an der Wasseroberfläche gehalten werden kann. Somit besteht genügend Zeit, um die Mannschaft aussteigen zu lassen.
- Weder die Ausgangsstoffe des Gassatzes noch seine Reaktionsprodukte sind explosionsfähig oder giftig.
- Das benötigte Gasvolumen ist kleiner/gleich dem der Tauchzellen, d. h., man benötigt nur relativ kleine Gasgeneratoren - und ist dadurch in der Lage redundant zu arbeiten.
- Das geringere Volumen und das geringere Gewicht des Systems erlauben es, die Auftriebseinheiten entsprechend dem deutschen Patent der Anmelderin, DE 197 52 498 C2 - an Fangleinen befestigt - in den Tauchzellen aufschwimmen zu lassen und den zur Verfügung stehenden Raum optimal zu nutzen.

Der Gasgenerator besteht aus einem Hoch- und einem Niederdruckraum, die durch eine Drossel verbunden sind. In dem Hochdruckraum befindet sich der gasliefemde Satz und die Anzündung. Das in diesem Raum erzeugte Gas strömt dann durch die Drossel in den Niederdruckraum, in dem sich neben Gasauffang- und Gasleiteinrichtungen ein - ebenfalls gasproduzierendes - Granulat befindet. Aus diesem Niederdruckraum strömt das kalte Gas durch Öffnungen in den Sack, sprengt dadurch die Verpackung das Systems und stellt den Sack auf.

Die o. g. Drossel bestimmt nicht nur den Volumenstrom des Gases sondern sorgt auch dafür, dass bis zu einer - einstellbaren - Höhe des Außendrucks (entspricht der Wassertiefe) der Abbrand des Satzes unabhängig vom Außendruck abläuft, d. h. von der Wasseroberfläche bis zur Auslegungstiefe ist die vom Gasgenerator gelieferte Gasrate und Gasmenge konstant.

Die erwähnten Gasauffang- und Gasleiteinrichtungen dienen dazu, das Gas möglichst verlustarm so durch das Granulat zu führen, dass durch die dabei entstehenden Reaktionen das Gas auf die gewünschte Temperatur heruntergekühlt wird.

Ein Ausführungsbeispiel der Erfindung ist in der Zeichnung dargestellt.

Es zeigt:
- Figur 1: einen Gasgenerator im Querschnitt,
- Figur 2: einen Abschnitt des Gasgenerators nach Figur 1 in seiner Teilansicht,
- Figur 3: einen weiteren Gasgenerator und,
- Figur 4: einen Schnitt III - IV nach Figur 3.

In einem Gasgenerator 10 befindet sich der Satz 1 zusammen mit der - hier nur schematisch dargestellten Anzündung 2 in einer zylindrischen Hochdruckkammer 3. In die Wand 38, die die Hochdruckkammer 3 von einem Verteilerteil 5 eines Niederdruckteils 7 trennt, ist eine Düse 4 aus Graphit eingesetzt. Durch sie strömt das heiße Gas mit M = 1 im engsten Querschnitt in den Verteilerteil 5 des Niederdruckteiles 7. Das Gas hat dort etwa 1000 °C. Damit der Teil 5 den stark erosiven Gasen trotz leichter Bauweise ausreichend lange widerstehen kann, ist er mit einem Graphitschutz 6 ausgekleidet. Aus dem Teil 5 tritt das Gas in die Rohrwendel 11, in der sich ein gasproduzierendes Granulat 8 befindet. Dieser Niederdruckteil 7 muss - um die verlangten Reaktionen zwischen Gas und Granulat 8 zu gewährleisten - ausreichend lang sein. Diese Länge stört bei der Anwendung des Gasgenerators 10. Deshalb wurde der Niederdruckteil 7 als Rohrwendel 11 ausgebildet, die sich um die zylindrische Hochdruckkammer 3 und den Verteilerteil 5 windet. In den Verteilerteil 5 eingesetzte Leitbleche 12 und Netze 14, 16 sorgen zusammen mit in geeigneten Abständen 18 angeordneten Zwischenräumen 20 - ohne Granulat - für die gewünschte Strömungsführung, vgl. Fig. 2. Aus dem Rohr 50 mit dem durch ein Netz 48 versehenen Auslassquerschnitt strömt das "kalte" Gas mit ca. 75 °C.

Nach den Figuren 3 und 4 ist das Gehäuse 22 von einem weiteren Gehäuse 23 umgeben. Dieses weist die selbe Höhe wie das Gehäuse 22 auf. Im Gehäuse 23 sind mit rechteckigem Querschnitt Kanäle 30-32 in drei Ebenen vorgesehen. Die Kanäle 30-32 stehen durch Öffnungen 34 bis 36 miteinander in Verbindung. Trennwände 38-40 schließen jeweils die Gaskanäle 30-32 in der horizontalen Ebene ab. Damit bilden die Gaskanäle 30-32 eine mehrstufige Kaskade. Diese entspricht dem Prinzip der Rohrwendel 11 nach den Figuren 1 und 2.

## Patentansprüche

1. Gasgenerator (10) für Auftriebssäcke von Wasserfahrzeugen nach dem Hoch- Niederdrucksystem mit einem Gehäuse (22), darin angeordnet ein Hochdruckraum mit Anzündung (2) und einem Gas liefernden Satz (1) und ein Verteilerteil (5) eines Niederdruckteils (5, 7), dazwischen eine Wand (38) mit einer Düse (4) wobei einen Sieb (48) die Ausströmöffnung des Niederdruckteils abschließt,
**dadurch gekennzeichnet,**
**dass** das Gas aus dem Verteilerteil (5) in eine Rohrwendel (11) strömt, die Rohrwendel (11) abschnittsweise ein gaserzeugendes Granulat (8) enthält bzw.
am Gehäuse (22) Gaskanäle (30-32) befestigt und in wenigstens zwei Ebenen vorgesehen sind,
die über Öffnungen (34-36) und Trennwände (38-40) eine mehrstufige Kaskade bilden, wobei die Gaskanäle (30-32) wenigstens abschnittsweise mit dem Granulat (8) versehen sind.

2. Gasgenerator nach Anspruch 1,
**dadurch gekennzeichnet,**
**dass** zwischen den Abschnitten (24) mit dem Granulat (8) leere Zwischenräume (20) vorgesehen sind,
und die Abschnitte (24) durch Netze (16) aus hitzebeständigem Werkstoff begrenzt sind.

3. Gasgenerator nach Anspruch 1,
**dadurch gekennzeichnet,**
**dass** die Rohrwendel (11) an dem Gehäuse (22) umfangsseitig angeordnet ist.

4. Gasgenerator nach Anspruch 1,
**dadurch gekennzeichnet,**
**dass** im Verteilerteil (5) Gas-Leitbleche (26) vorgesehen sind.

5. Gasgenerator nach Anspruch 1,
**dadurch gekennzeichnet,**
**dass** im Verteilerteil (5) ein Graphitschutz (6) vorgesehen ist.

## Claims

1. Gas generator (10) for buoyancy bags of watercraft based on the high-/low-pressure system with a housing (22), arranged in it a high-pressure space with a triggering means (2) and a gas-supplying charge (1) and a distributor part (5) of a low-pressure part (5, 7), in between a wall (38) with a nozzle (4), a screen (48) closing off the outflow opening of the low-pressure part, **characterized in that** the gas flows out of the distributor part (5) into a coiled tube (11),
portions of the coiled tube (11) contain gas-generating granules (8) or
gas ducts (30, 32) are fastened to the housing (22) and provided on at least two levels,
which by means of openings (34-36) and dividing walls (38-40) form a multistage cascade, at least portions of the gas ducts (30-32) being provided with the granules (8).

2. Gas generator according to Claim 1, **characterized in that** empty spaces (20) are provided between the portions (24) with the granules (8), and the portions (24) are delimited by meshes (16) of heat-resistant material.

3. Gas generator according to Claim 1, **characterized in that** the coiled tube (11) is arranged circumferentially on the housing (22).

4. Gas generator according to Claim 1, **characterized in that** gas baffles (26) are provided in the distributor part (5).

5. Gas generator according to Claim 1, **characterized in that** a graphite guard (6) is provided in the distributor part (5).

## Revendications

1. Générateur de gaz (10) destiné à des sacs de poussée verticale de bateaux selon le système haute pression - basse pression avec un boîtier (22), une chambre à haute pression avec une amorce (2) et un ensemble produisant du gaz (1) et une partie de distribution (5) d'une partie à basse pression (5, 7) disposées dans celui-ci, et avec une paroi (38) avec une buse (4) entre celles-ci, dans lequel un treillis (48) ferme l'ouverture de sortie de la partie à basse pression, **caractérisé en ce que** le gaz s'écoule hors de la partie de distribution (5) dans un serpentin tubulaire (11), **en ce que** le serpentin tubulaire (11) contient localement un granulat (8) produisant du gaz, ou des canaux de gaz (30-32) sont fixés au boîtier (22) et sont prévus dans au moins deux plans, qui forment une cascade à plusieurs étages par des ouvertures (34-36) et des cloisons de séparation (38-40), dans lequel les canaux de gaz (30-32) sont au moins localement garnis du granulat (8).

2. Générateur de gaz selon la revendication 1, **caractérisé en ce que** des chambres intermédiaires vides (20) sont prévues entre les segments (24) avec du granulat (8), et les segments (24) sont limités par des filets (16) en matériau résistant à la chaleur.

3. Générateur de gaz selon la revendication 1, **caractérisé en ce que** le serpentin tubulaire (11) est disposé du côté périphérique sur le boîtier (22).

4. Générateur de gaz selon la revendication 1, **caractérisé en ce qu'**il est prévu des déflecteurs de gaz (26) dans la partie de distribution (5).

5. Générateur de gaz selon la revendication 1, **caractérisé en ce qu'**il est prévu une protection de graphite (6) dans la partie de distribution (5).
